# EUROPÄISCHE PATENTANMELDUNG

(11) **EP 0 249 573 A2**
(43) Veröffentlichungstag der Anmeldung: **16.12.1987**
(21) Anmeldenummer: 87730019.4
(22) Anmeldetag: 23.02.1987
(51) Int. Cl.: B22D 11/18, B22D 37/00, B22D 2/00

(54) **Verfahren und Einrichtung zum schlackenfreien Entleeren einer Giesspfanne**

(30) Priorität: 10.06.1986 DE 3619416
(71) Anmelder: MANNESMANN Aktiengesellschaft, D-40027 Düsseldorf (DE)
(72) Erfinder: Kornet, Manfred, D-4130 Moers 3 (DE); Franzen, Hans Uwe, D-4100 Duisburg 29 (DE); Glaser, Josef, D-4000 Düsseldorf 31 (DE)
(74) Vertreter: Meissner, Peter E., Dipl.-Ing.

(57) **Zusammenfassung**

Die Erfindung betrifft ein Verfahren und eine Einrichtung zum schlackenfreien Entleeren einer mit einer Schlackenschicht abgedeckten Metallschmelze. Die Pfanne wird von einer Wägeeinrichtung getragen, so daß eine sich beim Mitlaufen von Schlacke ergebende Änderung der Stetigkeit der Anzeige als Signal zur Steuerung des Entleervorganges benutzt werden kann. Um die Meßmethode weiter zu verbessern und ihre Aussagefähigkeit sicherer zu machen, wird vorgeschlagen, daß die von der Wägeeinrichtung abgegebenen Signale in geringen Zeitabständen als Meßwerte erfaßt werden, daß daraus ein Mittelwert gebildet wird, daß aus diesem Mittelwert mit dem Mittelwert der unmittelbar folgenden mindestens zwei Einzelwerte ein Differenzquotient gebildet wird und daß dieser mit einem Sollwert verglichen wird, so daß Abweichungen als Steuerimpulse benutzt werden können.

## Beschreibung

Die Erfindung bezieht sich auf ein Verefahren und eine Einrichtung zum schlackenfreien Entleeren einer mit einer Schlackenschicht abgedeckten Metallschmelze aus einer Gießpfanne mit Bodenausguß.

Beim Entleeren einer Gießpfanne kommt es darauf an, zu einem möglichst frühen Zeitpunkt das Mitlaufen von Schlacke während des Vergießens der Metallschmelze zu verhindern. Ein optisches Erkennen der mitlaufenden Schlacke ist schwierig, da die Schlacke durch einen sich im Ausgußbereich von der Metallschmelze gebildeten Wirbel in das Innere des Gießstrahles gezogen wird. Die Schlacke wird erst sichtbar, wenn sie sich, z. B. beim Block- oder Strangguß, auf der Blockkopfoberfläche oder im Verteiler aus dem Metall abscheidet. Ebenso können in dieser Hinsicht induktive Meßmethoden, wobei die unterschiedliche Leitfähigkeit von Metall und Schlacke im Gießstrahl ausgenutzt wird, nicht befriedigen, da der apparative Aufwand zu groß und das Meßergebnis zu ungenau ist.

Auch ist es bekannt, z. B. aus der DE-PS 28 l4 699, durch gravimetrische Methoden das Mitlaufen von Schlacke frühzeitig zu erkennen.

Der Erfindung liegt die Aufgabe zugrunde, die letztgennannte Methode weiter zu verbessern und in ihrer Aussagefähigkeit sicherer zu machen.

Die Aufgabe wird hinsichtlichen des Verfahrens durch die im Anspruch l angegebenen Maßnahmen und hinsichtlich der Einrichtung durch die im Anspruch 4 angegebenen Maßnahmen gelöst. Die Unteransprüche enthalten vorteilhafte Weiterbildungen der Erfindung.

Die Erfindung soll anhand der Zeichnungen, die Ausführungsbeispiele darstellen, näher erläutert werden.

Es zeigen
Fig. l eine erfindungsgemäße Einrichtung,
Fig. 2 eine schematische Erläuterung des Verfahrensablaufes.

Gemäß Fig. l befindet sich die Gießpfanne l in Pfannentragarmen 3, z. B. eines Gießwagens, eines Pfannendrehturmes oder auch eines Kranes. Die Gießpfanne l ruht dort auf einer Wägeeinrichtung, in Form von Druck- oder Kraftmeßdosen l0. Die Gießpfanne l besitzt eine Bodenausgußöffnung, die mit einem Schieber 2 verschlossen ist. Mittels des Stellantriebes 4 ist der Schieber 2 in seiner Stellung über ein Steuerteil 5 veränderbar, so daß eine bestimmte Stahlmenge pro Zeiteinheit geregelt aus der Gießpfanne abgelassen werden kann. Während des Ablassens des Metalles wird das Gewicht der Gießpfanne l mittels der Wägeeinrichtung l0 fortlaufend erfaßt und aus der Änderung des Gewichts über die Zeiteinheit in dem Meßwertwandler 6 die Gießleistung (t/min) fortlaufend ermittelt und als Signal ausgegeben. Diese Signale werden einem Auswertgerät 7 zugeführt, das aus der Änderung der Gießleistung erkennt, ob Schlacke mitläuft. Diese "erkannten" Signale werden in einem Rechner 8 einer Plausibilitätskontrolle unterzogen. Störeinflüsse aus der Anlage, wie z. B. Änderung der Schieberstellung, Bewegung des Kranträgers etc., werden in der Plausibilitätskontrolle 8 erkennt und eliminiert. Wichtige Meßwerte werden auf dem Schreiber 9 registriert.

Fig. 2 stellt schematisch den Auswerteablauf der Meßwerte in den Blöcken 7 und 8 nach Fig. l dar. Danach wird die Gießleistung in den A/D-Wandler eingelesen und in bestimmten Zeitabständen in sechs Speichern nacheinander eingelesen. Wenn alle Werte eingelesen sind, wird die Summe der ersten drei und der folgenden drei Meßwerte gebildet. Die Summe 2 wird von der Summe l subtrahiert. Außerdem wird kontrolliert, ob die durch die Mittelwerte gebildete Kurvenform der Gießleistungskurve einer Kurve für Schlackenmitlauf entspricht. Die Differenz beider Summerwerte muß größer sein als ein Toleranzfeld und außerdem positiv. Außerdem wird überprüft, ob sich in der Auswertphase der Schieber der Gießpfanne bewegt hat oder ob durch eine Kranfahrt hervorgerufene Erschütterungen die Meßwerte beeinflußt haben. Die in eine Störphase fallenden Messungen werden ausgeschieden. Wird von dem Rechner 8 unter Beachtung der vorgenannten Bedingungen ein Meßwert ausgegeben, der außerhalb der Sollwertkurve einschließlich ihrer Toleranzbreite liegt, so wird das Signal dem Steuerteil 5 des Stellantriebes 4 des Ausgußverschlusses 2 der Gießpfanne l zugeführt, um den Metallfluß aus der Pfanne zu unterbrechen.

Durch diese Methode ist es also möglich, das Mitfließen von Schlacke bereits im Gießstrahl, der aus der Gießpfanne austritt, zu erkennen und den Metallstrom zu unterbrechen, bevor merklich Schlackenmengen in den Verteiler oder in das Gußstück einlaufen.

## Patentansprüche

1. Verfahren zum schlackenfreien Entleeren einer mit einer Schlackenschicht abgedeckten Metallschmelze, insbesondere einer Stahlschmelze aus einer von einer Wägeeinrichtung getragenen Gießpfanne mit Bodenausguß, der durch einen Stopfen oder Schieber mit Stellantrieb verschließbar ist, bei dem das Pfannengewicht während des Entleerens einschließlich der noch in der Pfanne befindlichen Schmelze in Abhängigkeit von der Zeit ermittelt und angezeigt wird und eine sich beim Mitlaufen von Schlacke ergebende Änderung der Stetigkeit der Anzeige als Signal zur Steuerung des Entleervorganges benutzt wird,
dadurch gekennzeichnet,
daß die von der Wägeeinrichtung abgegebenen Signale periodisch in geringen Zeitabständen, insbesondere in Zeitabständen von weniger als einer Sekunde als Meßwerte erfaßt werden, daß aus mindestens zwei aufeinanderfolgenden Meßwerten ein Mittelwert gebildet wird, daß aus diesem Mittelwert mit dem Mittelwert der unmittelbar folgenden mindestens zwei Einzelwerte ein Differenzenquotient gebildet, mit einem Sollwert verglichen und Abweichungen vom Sollwert als Steuerimpulse dem Stellantrieb des Ausgußverschlusses aufgeschaltet werden.

2. Verfahren nach Anspruch l,
dadurch gekennzeichnet,
daß in Perioden der Änderung der Stellung des Ausgußverschlusses zur Steuerung der durch den Ausguß fließenden Schmelzenmenge Meßwertsignale zur Mittelwertbildung unterdrückt werden.

3. Verfahren nach Anspruch l,
dadurch gekennzeichnet,
daß der aus der laufenden Messung gebildete Differenzenquotient als Sollwert für den Vergleich mit den nachfolgenden Messungen benutzt wird.

4. Einrichtung zur Durchführung des Verfahrens nach den Ansprüchen l bis 3, bestehend aus einer auf einer Wägeeinrichtung gelagerten Gießpfanne mit Bodenausguß und einer von einem Regler gesteuerten Stellantrieb des Bodenausgußverschlusses,
dadurch gekennzeichnet,
daß die Wägeeinrichtung (l0) mit einem Meßwertwandler (6) verbunden ist, von dem die Gewichtsveränderung der Gießpfanne (l) pro Zeiteinheit als Signal der Gießleistung ausgegeben wird, daß der Meßwertwandler (6) mit einem Ausweertgerät (7) verbunden ist, in dem aus den Signalen der Gießleistung Signale von aus den Einzelwerten gebildeten Mittelwerten gebildet und ausgegeben werden,
daß das Auswertgerät (7) mit einem Rechner (8) verbunden ist, in dem durch Bildung von Differenzenquotienten aufeinanderfolgender Mittelwerte das Steigungsmaß der Gießgeschwindigkeitskurve gebildet und mit einem vorgegebenen Sollwert verglichen wird und daß der Rechner (8) mit dem Steuerteil (5) des Stellantrie bes (4) der Gießpfanne (l) verbunden ist und Steuersignale vom Rechner (8) bei Abweichung der Istwerte vom Sollwert erhält.
